# EUROPÄISCHE PATENTSCHRIFT

(11) **EP 3 863 856 B1**
(45) Veröffentlichungstag und Bekanntmachung des Hinweises auf die Patenterteilung: **12.10.2022**
(21) Anmeldenummer: 19723409.9
(22) Anmeldetag: 10.05.2019
(51) Int. Cl.: B41F 15/08, B41F 15/42, B41F 15/46

(54) **SIEBDRUCKVORRICHTUNG MIT EINER SIEBDRUCKSCHABLONE SOWIE VERWENDUNGSVERFAHREN**
SCREEN PRINTING DEVICE HAVING A SCREEN PRINTING STENCIL AS WELL AS USING METHOD
DISPOSITIF DE SÉRIGRAPHIE COMPRENANT UN POCHOIR DE SÉRIGRAPHIE AINSI QUE PROCÉDÉ D'UTILISATION

(30) Priorität: 08.10.2018 DE 102018124754
(43) Veröffentlichungstag der Anmeldung: 18.08.2021
(73) Patentinhaber: Koenig & Bauer AG, 97080 Würzburg (DE)
(72) Erfinder: JERETZKY, Gerald, 32609 Hüllhorst (DE); REDEKER, Ralf-Rudi, 32257 Bünde (DE)
(74) Vertreter: Koenig & Bauer AG
(86) Internationale Anmeldenummer: PCT/EP2019/062045
(87) Internationale Veröffentlichungsnummer: WO 2020/074136

(56) Entgegenhaltungen:
- DE-A1-102005 006 732
- DE-A1-102015 212 515
- US-A- 5 711 217
- US-A- 5 985 376
- US-B1- 6 494 132

## Beschreibung

Die Erfindung betrifft eine Siebdruckvorrichtung mit einer Siebdruckschablone gemäß dem Oberbegriff des Anspruches 1 sowie ein Verfahren zur Verwendung derselben.

Durch die DE 20 20 424 A ist eine Siebdruckvorrichtung mit mindestens zwei am Druckprozess alternierend beteiligten Rakelsystemen bekannt, wobei die Rakelsysteme durch Ketten umlaufend geführt sind, wobei die jeweiligen Rakel wechselweise einsetzen und nach Abschluss des Druckvorgangs an ihren Ausgangspunkt zurückgeführt werden. Die Rakel laufen z. B. gegeneinander um einen konstanten Phasenwinkel von z. B. 180° versetzt ab. Die Rakelblätter können von zwei endlosen Ketten geführt werden, die nebeneinanderliegend und zueinander parallel angeordnet sind.

Der US 5,985,376 A ist eine Siebdruckvorrichtung mit einer Siebdruckschablone entnehmbar, wobei mindestens zwei jeweils auf diese Siebdruckschablone wirkende Rakelsysteme vorgesehen sind, wobei die mindestens zwei Rakelsysteme in einem selben Druckprozess jeweils Druckfarbe auf einen zu bedruckenden Gegenstand auftragend angeordnet sind, wobei jedes dieser Rakelsysteme jeweils mindestens eine Rakel aufweist, wobei eine jede dieser Rakel über die Siebdruckschablone streichend angeordnet ist, wobei jedes dieser Rakelsysteme jeweils individuell von einer Steuereinheit gesteuert ist.

Durch die DE 10 2015 212 515 A1 ist eine Siebdruckvorrichtung mit einem Drucksieb, einer Druckrakel und einer Auflage für ein zu bedruckendes Druckgut bekannt, wobei zum Bewegen der Druckrakel und/oder der Auflage relativ zum Drucksieb wenigstens ein Gelenkarmroboter vorgesehen ist.

Aus der DE 10 2005 006 732 A1 ist eine Siebdruckvorrichtung zum Bedrucken von gekrümmten Oberflächen bekannt, mit einer Druckrakel, einem in einem Siebrahmen gehaltenen Drucksieb und Mitteln zum Bewegen der Druckrakel, wobei der Siebrahmen an wenigstens einer Seite wenigstens abschnittsweise flexibel ausgebildet ist. Die DE 10 2005 006 732 A1 enthält den Hinweis auf eine an einem Rakelhalter befestigte Druckrakel, wobei der Rakelhalter von Führungsarmen geführt ist, wobei diese Führungsarme Arme eines nicht-weiterspezifizierten Freiformroboters sein können. Die DE 44 31 596 C1 betrifft eine Vorrichtung zum Bedrucken der Oberfläche von Gegenständen, mit einer Druckeinrichtung und zwei voneinander unabhängigen, einander in Bezug auf eine Mittelebene gegenüberliegenden und parallel zueinander bewegbaren Kreuzschlitten, die jeweils Halterungen zur Aufnahme und Handhabung der Gegenstände während des Druckvorganges aufweisen, die in die zwischen den Bewegungsebenen der beiden Kreuzschlitten liegende Mittelebene vorspringen und in dieser Ebene ein und dasselbe Bewegungsfeld bestreichen und mit Hilfe der Kreuzschlitten derart beweglich sind, dass sie die zu bedruckenden Gegenstände unmittelbar von einem Zufuhrförderer aufgreifen, der Druckeinrichtung zuführen und nach dem Druck auf einen Austragförderer absetzen. Diese Vorrichtung kann als eine Siebdruckmaschine ausgebildet sein.

Die DE 11 2012 005 138 T5 betrifft eine Maskenhalterung zum Halten einer Maske, die mit einem Substrat in einer Siebdruckmaschine in Kontakt gebracht wird, wobei die Maskenhalterung umfasst: einen rechten und einen linken Seitenstützteil, der sowohl die rechte als auch die linke Seite der horizontal von der Vorderseite eingesetzten Maske stützt; ein Betätigungselement, das zu einer Bewegungsoperation in einer Vorwärts-Rückwärts-Richtung bezüglich des rechten und des linken Seitenstützteils imstande ist; ein Stabelement, das so vorgesehen ist, dass es sich längs eines seitlichen Abschnitts des rechten und des linken Seitenstützteils in der Vorwärts-Rückwärts-Richtung erstreckt, so dass ein vorderes Ende des Stabelements mit dem Betätigungselement verbunden ist; einen Hinterkantenstopper, der mit einem hinteren Ende des Stabelements verbunden ist und durch das Stabelement durch die Bewegungsoperation in der Vorwärts-Rückwärts-Richtung bezüglich des rechten und des linken Seitenstützteils durch das Betätigungselement in der Vorwärts-Rückwärts-Richtung bewegt wird und durch die Befestigungsoperation des Stabelements an dem rechten und dem linken Seitenstützteil durch das Betätigungselement an dem rechten und dem linken Seitenstützteil befestigt wird und der an einer Hinterkante der Maske zum Anstoßen gebracht wird, deren rechte und deren linke Seite durch den rechten bzw. den linken Seitenstützteil gestützt sind; und einen Vorderkantenstopper, der an eine Vorderkante der Maske anstößt, deren rechte und deren linke Seite durch den rechten bzw. den linken Seitenstützteil gestützt sind.

Die WO 2008/083257 A2 betrifft eine Vorrichtung zum Drucken von Designs oder Bildern auf einer kleinen oder begrenzten Fläche eines Substrats. Die Vorrichtung umfasst eine Siebdruckanordnung, einen Druckkopf und eine Führungsanordnung. Eine Rakel und eine Flutstange des Druckkopfes sind an einer vorbestimmten Position positioniert.

Der Erfindung liegt die Aufgabe zugrunde, eine Siebdruckvorrichtung mit einer Siebdruckschablone zu schaffen, wobei ein Einsatz von mindestens zwei jeweils auf diese Siebdruckschablone wirkenden Rakelsystemen flexibel an den zu bedruckenden Gegenstand angepasst oder zumindest anpassbar ist.

Die Aufgabe wird erfindungsgemäß durch eine Vorrichtung bzw. ein Verfahren gemäß Anspruch 1 bzw. 8 gelöst. Die abhängigen Ansprüche betreffen vorteilhafte Ausgestaltungen und/oder Weiterbildungen der gefundenen Lösung.

Die mit der Erfindung erzielbaren Vorteile bestehen insbesondere darin, dass die Rakel in ihrer jeweiligen Bewegung artikel-individuell geführt werden können. Auch andere spezifische Bewegungen, die z. B. im unmittelbaren Anschluss nach dem eigentlichen Druckprozess erfolgen, sind durch entsprechende Programmierung der Roboter möglich. Somit ergeben sich für die am Druckprozess beteiligten Rakel voneinander unabhängige individuelle Bewegungsabläufe jeweils ohne eine durch ein Führungssystem starr vorgegebene Bewegungsbahn und auch ohne eine z. B. mechanische Zwangskopplung bei einer gleichzeitigen Verwendung von mehreren Rakeln. Gerade für das Bedrucken von Massenartikeln ist es auch vorteilhaft, dass die Zeit zwischen zwei Druckvorgängen verringert werden kann, weil z. B. Wartezeiten verkürzt werden oder entfallen.

Ein Ausführungsbeispiel der Erfindung ist in den Zeichnungen dargestellt und wird im Folgenden näher beschrieben.

Es zeigen:
- Fig. 1: eine erste Variante einer Siebdruckvorrichtung;
- Fig. 2: eine zweite Variante der Siebdruckvorrichtung.

Die Fig. 1 und 2 zeigen beispielhaft zwei Varianten der vorgeschlagenen Siebdruckvorrichtung. Bei beiden Varianten ist eine Siebdruckschablone 01, insbesondere Flachdrucksiebschablone, in einem z. B. stationär angeordneten vorzugsweise rechteckig ausgebildeten insbesondere starren Rahmen 02 eingefasst und z. B. in einer Lineardruckmaschine oder in einer Rundtischdruckmaschine angeordnet. Eine eine Siebdruckvorrichtung aufweisende Lineardruckmaschine ist z. B. aus der DE 10 2017 214 073 A1 bekannt. Eine eine Siebdruckvorrichtung aufweisende Rundtischdruckmaschine ist z. B. aus der EP 2 995 453 A1 bekannt. Beide Druckmaschinentypen werden zum Bedrucken von Gegenständen 03 verwendet, die z. B. jeweils als ein Rundkörper 03 oder als ein Hohlkörper 03 ausgebildet sind, insbesondere als ein rotationssymmetrischer Hohlkörper 03. Üblicherweise ist der zu bedruckende Gegenstand 03 jeweils in einem Transportsystem gelagert und wird mittels des Transportsystem durch die Druckmaschine geführt, wobei der zu bedruckende Gegenstand 03 im Druckprozess von dem betreffenden Transportsystem zumindest kurzzeitig an der Siebdruckschablone 01 angeordnet ist, d. h. dort positioniert wird, und zwar vorzugsweise unterhalb der Siebdruckschablone 01. Dabei wird im Druckprozess mittels der Siebdruckvorrichtung z. B. die Mantelfläche des betreffenden im Druckprozess z. B. um seine Längsachse 24 rotierenden Gegenstandes 03 dadurch bedruckt, dass der zu bedruckende Gegenstand 03 im Kontakt mit der Siebdruckschablone 01 abgerollt wird. Vorzugsweise wird von der Siebdruckvorrichtung eine größere Anzahl von Gegenständen 03 sequentiell bedruckt, z. B. werden in einer Lineardruckmaschine oder in einer Rundtischdruckmaschine von der betreffenden Siebdruckvorrichtung zwischen 300 und 600 dieser Gegenstände 03 pro Minute bedruckt. Die Siebdruckvorrichtung arbeitet also in einem industriellen Druckprozess zum Bedrucken von Massenartikeln, insbesondere von Rundkörpern 03 oder Hohlkörpern 03, z. B. der jeweiligen Mantelfläche von Flaschen aus Glas oder einem Kunststoff, vorzugsweise Flaschen für Getränke oder Kosmetika. Zum Auftragen von Druckfarbe auf den zu bedruckenden Gegenstand 03 in einem selben Druckprozess sind mehrere, z. B. zwei jeweils einzeln, d. h. individuell von einer vorzugsweise digitalen Steuereinheit gesteuerte Rakelsysteme 04; 06 vorgesehen, wobei jedes dieser Rakelsysteme 04; 06 jeweils mindestens eine Rakel 07; 08 aufweist, wobei eine jede dieser Rakel 07; 08 über die Siebdruckschablone 01 streichend angeordnet ist. Jede dieser Rakel 07; 08 führt also mit Bezug auf die vorzugsweise ortsfest angeordnete Siebdruckschablone 01 eine Relativbewegung aus. Die jeweils mindestens eine Rakel 07; 08 von jedem der Rakelsysteme 04; 06 ist jeweils in einer Ebene E1; E2 geführt, wobei diese Ebenen E1; E2 voneinander beabstandet und parallel zueinander angeordnet sind. Die jeweils mindestens eine Rakel 07; 08 von jedem der Rakelsysteme 04; 06 ist jeweils insbesondere in einer vertikalen Ebene E1; E2 geführt. Mit Bezug auf die Längsachse 24 der zu bedruckenden Gegenstände 03 sind die zueinander parallelen Ebenen E1; E2 entlang dieser Längsachse 24 insbesondere nacheinander bzw. hintereinander angeordnet, so dass verschiedene Rakelsysteme 04; 06 z. B. auch jeweils unterschiedliche Bereiche vom zu bedruckenden Gegenstand 03 bedrucken können.

Die jeweilige Rakel 07; 08 jedes dieser Rakelsysteme 04; 06 ist jeweils von einem Roboter 09; 11 geführt bzw. bewegt, wobei eine - in der Fig. 2 angedeutete - Bewegungsbahn 21 der betreffenden Rakel 07; 08 eines jeden Rakelsystems 04; 06 jeweils frei programmiert ist, was bedeutet, dass eine jeweilige mindestens zweidimensionale Bewegungsbahn 21 der betreffenden Rakel 07; 08 eines jeden Rakelsystems 04; 06 jeweils durch eine Steuerung des betreffenden Roboters 09; 11 festgelegt ist. Vorzugsweise ist die jeweilige Bewegungsbahn 21 der Rakel 07; 08 des betreffenden Rakelsystems 04; 06 in Abhängigkeit von einer Kontur des mit dieser Siebdruckvorrichtung zu bedruckenden Gegenstandes 03 programmiert, d. h. festgelegt, um die jeweilige Rakel 07; 08 insbesondere bei einem ungeraden oder unstetigen Konturverlauf des zu bedruckenden Gegenstandes 03 selektiv, d. h. nur an ausgewählten Positionen eines aufzutragenden Druckbildes, an die Siebdruckschablone 01 anzustellen und entsprechend der getroffenen programmtechnischen Festlegung durch eine entsprechende von der Steuereinheit ausgeführte Ansteuerung der Roboter 09; 11 über die Siebdruckschablone 01 streichen zu lassen.

Die Roboter 09; 11 sind jeweils als ein Parallelarmroboter mit Stabkinematik oder als ein sogenannter Delta-Roboter 09; 11 bzw. als ein Roboter mit Deltakinematik ausgebildet. Delta-Roboter 09; 11 weisen mehrere, vorzugsweise mindestens drei Arme 12; 13 auf, die mittels Gelenken, insbesondere Universalgelenken mit einer gemeinsamen Basis 14; 16 verbunden sind, wobei die Form dieser Arme 12; 13 an den griechischen Buchstaben Delta erinnern. Die Achsen eines spinnenartigen Delta-Roboters 09; 11 bilden in ihrem Zusammenspiel eine geschlossene kinematische Kette. Die Basis 14; 16 des jeweiligen Delta-Roboters 09; 11 ist jeweils oberhalb der sich bewegenden Teile des betreffenden Delta-Roboters 09; 11 insbesondere ortsfest angeordnet, also z. B. an einem Montagerahmen 17 einer Lineardruckmaschine oder einer Rundtischdruckmaschine. Von der Basis 14; 16 erstrecken sich die mehreren, vorzugsweise mindestens drei Arme 12; 13, insbesondere Gelenkarme 12; 13 jeweils nach unten, d. h. abwärts. Die unteren Enden dieser Arme 12; 13 sind ihrerseits mit einer im Vergleich zur jeweiligen Basis 14; 16 flächenmäßig kleineren, z. B. dreieckigen oder viereckigen Plattform 18; 19, der sogenannten Greiferplattform verbunden. Die jeweilige Rakel 07; 08 von jedem der jeweils auf die Siebdruckschablone 01 wirkenden Rakelsysteme 04; 06 ist mit der jeweiligen jeweils von den betreffenden Armen 12; 13 bewegten Plattform 18; 19 verbunden und wird daher durch die jeweilige Bewegung der betreffenden Plattform 18; 19 in ihrem jeweiligen Bewegungsverhalten geführt.

Bei der vorgenannten Art von Roboter 09; 11 ist die Antriebstechnik folgende:
Wenn mindestens ein insbesondere elektrischer von der Steuereinheit gesteuerter Motor 22; 23, welcher sich in der Basis 14; 16 befindet, die jeweilige Achse von mindestens einem der Gelenkarme 12; 13 antreibt, bewegt sich die unten angeordnete Plattform 18; 19 entlang von X- und/oder Y- und/oder Z-Verfahrwegen, d. h. entlang von eindimensionalen oder zweidimensionalen oder dreidimensionalen Verfahrwegen - visuell auf den Seiten eines Parallelogramms. Je nach der Anzahl der Freiheitsgrade können Delta-Roboter 09; 11 auch Rotationsbewegungen ausführen. Die Gelenkarme 12; 13 von Robotern 09; 11 dieser Bauart können von einem linearen Antrieb und/oder von einem Drehantrieb angetrieben, d. h. bewegt werden. Da der jeweilige Antrieb oder Motor 22; 23 für die Gelenkarme 12; 13 jeweils in der betreffenden Basis 14; 16 angeordnet ist, weisen die Gelenkarme 12; 13 der vorgeschlagenen Roboter 09; 11 selbst keinen von der Steuereinheit gesteuerten Antrieb oder Motor 22; 23 auf. Die Gelenkarme 12; 13 weisen daher nur eine vergleichsweise geringe Masse und/oder Trägheit auf.

Es wird erfindungsgemäß vorgesehen, den Rakelantrieb der Siebdruckvorrichtung mittels Delta-Roboter 09; 11 auszubilden. Diese Siebdruckvorrichtung wird insbesondere zum Bedrucken von jeweils als ein Rundkörper 03 oder als ein Hohlkörper 03 ausgebildeten Gegenständen 03 verwendet. In einer sehr vorteilhaften Ausführungsform ist vorgesehen, eine Lineardruckmaschine oder eine Rundtischdruckmaschine jeweils mit mindestens einer Siebdruckvorrichtung mit den zuvor beschriebenen Merkmalen auszubilden.

Ein Rakelantrieb mittels gesteuerter Roboter 09; 11 ist sehr präzise und gestattet eine individuelle Einstellung von einem Rakeldruck und/oder einer Rakelposition und/oder einer Rakelgeschwindigkeit. In vorteilhafter Weise wird ein zu bedruckender Gegenstand 03 zuerst zumindest in seiner Kontur vermessen, wonach dann in Abhängigkeit vom Messergebnis die jeweilige Bewegungsbahn 21 der betreffenden Rakel 07; 08 eines jeden Rakelsystems 04; 06 jeweils programmiert und ausgeführt wird. Dabei kann vorgesehen sein, dass die betreffenden Rakel 07; 08 unterschiedlicher, aber am selben Druckprozess beteiligter Rakelsysteme 04; 06 jeweils wechselweise oder zeitversetzt zum Einsatz gebracht werden.

Ein als Parallelarmroboter mit Stabkinematik oder als Delta-Roboter ausgebildeter Roboter 09; 11 hat gegenüber bekannten insbesondere industriell genutzten Gelenkarmrobotern den Vorzug, die zum Bedrucken von Massenartikeln geforderten Umlaufgeschwindigkeiten überhaupt erst zu ermöglichen, wobei diese Umlaufgeschwindigkeiten üblicherweise im Bereich von bis zu drei Zyklen pro Sekunde liegen. Hierfür sind Gelenkarmsysteme nach Bauart eines Industrieroboters nicht ausgelegt und deshalb für die erfindungsgemäß beabsichtigte Verwendung nicht geeignet. Die von Gelenkarmsystemen gebotene umfassende räumliche Flexibilität der Handhabung ist für den hier vorliegenden Einsatzzweck in einer Siebdruckvorrichtung, insbesondere in einer in einer Lineardruckmaschine oder Rundtischdruckmaschine angeordneten Siebdruckvorrichtung kein Vorzug, sondern führt ganz im Gegenteil aufgrund der bei Gelenkarmsystemen zu bewegenden Massen zu erheblichen Einschränkungen in der Dynamik. Ganz anders ist der Sachverhalt bei einem Parallelarmroboter mit Stabkinematik oder bei einem Delta-Roboter. Dadurch, dass bei einem Parallelarmroboter mit Stabkinematik oder bei einem Delta-Roboter die jeweiligen Antriebe außerhalb der Armkinematik angeordnet sind, haben diese Parallelkinematiken nur geringe bewegte Massen und können deshalb die erforderliche sehr hohe Geschwindigkeit und Dynamik erreichen.

Ferner löst die freie Programmierbarkeit eines erfindungsgemäßen Roboters gegenüber aus dem einleitend beschriebenen Stand der Technik bekannten Rakelsystemen ein Problem, welches in der hohen Materialbelastung des Siebgewebes im Druckprozess liegt. Konventionelle Systeme, wie das z. B. in der DE 20 20 424 A beschriebene Kettensystem, sind dadurch gekennzeichnet, dass am Ort des Rakeleinsetzens eine immer gleiche Punktbelastung des Siebgewebes auftritt. Hier kommt es nach entsprechender Laufzeit typischerweise zum Siebriss und damit zu einer Unterbrechung der mit der Siebdruckvorrichtung ausgeführten Produktion. Ein von einem Roboter geführtes Rakelsystem ermöglicht es hingegen, den Rakeleinsetzpunkt bei ansonsten gleicher Funktion des Rakelsystems (z. B. hinsichtlich Registerhaltung) innerhalb einer bezüglich der Siebdruckschablone definierten Zone geometrisch zu variieren und damit eine gleichmäßigere Gewebebelastung und höhere Siebstandzeit zu erreichen.

### Bezugszeichenliste

- 01: Siebdruckschablone
- 02: Rahmen
- 03: Gegenstand; Hohlkörper
- 04: Rakelsystem

- 06: Rakelsystem
- 07: Rakel
- 08: Rakel
- 09: Roboter; Delta-Roboter

- 11: Roboter; Delta-Roboter
- 12: Arm; Gelenkarm
- 13: Arm; Gelenkarm
- 14: Basis

- 16: Basis
- 17: Montagerahmen
- 18: Plattform
- 19: Plattform

- 21: Bewegungsbahn
- 22: Motor
- 23: Motor
- 24: Längsachse

- E1: Ebene
- E2: Ebene

## Patentansprüche

1. Siebdruckvorrichtung mit einer Siebdruckschablone (01), wobei mindestens zwei jeweils auf diese Siebdruckschablone (01) wirkende Rakelsysteme (04; 06) vorgesehen sind, wobei die mindestens zwei Rakelsysteme (04; 06) in einem selben Druckprozess jeweils Druckfarbe auf einen zu bedruckenden Gegenstand (03) auftragend angeordnet sind, wobei jedes dieser Rakelsysteme (04; 06) jeweils mindestens eine Rakel (07; 08) aufweist, wobei eine jede dieser Rakel (07; 08) über die Siebdruckschablone (01) streichend angeordnet ist, wobei jedes dieser Rakelsysteme (04; 06) jeweils individuell von einer Steuereinheit gesteuert ist, **dadurch gekennzeichnet, dass** die mindestens eine Rakel (07; 08) jedes dieser Rakelsysteme (04; 06) jeweils von einem Roboter (09; 11) bewegt ist, wobei eine jeweilige mindestens zweidimensionale Bewegungsbahn (21) der jeweiligen Rakel (07; 08) eines jeden Rakelsystems (04; 06) jeweils frei programmiert ist und durch die Steuerung des betreffenden Roboters (09; 11) festgelegt ist, wobei die Roboter (09; 11) jeweils als ein Parallelarmroboter mit Stabkinematik ausgebildet sind.

2. Siebdruckvorrichtung nach Anspruch 1, **dadurch gekennzeichnet, dass** die jeweilige Bewegungsbahn (21) der jeweiligen Rakel (07; 08) eines jeden Rakelsystems (04; 06) in Abhängigkeit von einer Kontur des mit dieser Siebdruckvorrichtung zu bedruckenden Gegenstandes (03) festgelegt ist.

3. Siebdruckvorrichtung nach Anspruch 1 oder 2, **dadurch gekennzeichnet, dass** die Siebdruckschablone (01) als eine Flachdrucksiebschablone ausgebildet ist und/oder in einem stationär angeordneten Rahmen (02) eingefasst ist.

4. Siebdruckvorrichtung nach Anspruch 1 oder 2 oder 3, **dadurch gekennzeichnet, dass** die Roboter (09; 11) jeweils mehrere Arme (12; 13) aufweisen, wobei die Arme (12; 13) des jeweiligen Roboters (09; 11) mittels Gelenken jeweils mit einer selben Basis (14; 16) verbunden sind, wobei die betreffende Basis (14; 16) des jeweiligen Roboters (09; 11) jeweils oberhalb der sich bewegenden Teile des betreffenden Roboters (09; 11) angeordnet ist und die Arme (12; 13) sich von der betreffenden Basis (14; 16) jeweils nach unten erstrecken, wobei die unteren Enden dieser Arme (12; 13) ihrerseits mit einer im Vergleich zur jeweiligen Basis (14; 16) kleineren Plattform (18; 19) verbunden sind, wobei die mindestens eine Rakel (07; 08) von jedem der jeweils auf die Siebdruckschablone (01) wirkenden Rakelsysteme (04; 06) mit der jeweiligen jeweils von den betreffenden Armen (12; 13) bewegten Plattform (18; 19) verbunden ist, wobei als Antrieb für die von mindestens einem der Arme (12; 13) des jeweiligen Roboters (09; 11) auszuführende Bewegung nur in der betreffenden Basis (14; 16) jeweils mindestens ein von der Steuereinheit gesteuerter Motor (22; 23) angeordnet ist.

5. Siebdruckvorrichtung nach Anspruch 1 oder 2 oder 3 oder 4, **dadurch gekennzeichnet, dass** die jeweils mindestens eine Rakel (07; 08) von jedem der Rakelsysteme (04; 06) jeweils in einer Ebene (E1; E2) geführt ist, wobei diese Ebenen (E1; E2) voneinander beabstandet und parallel zueinander angeordnet sind.

6. Siebdruckvorrichtung nach Anspruch 5, **dadurch gekennzeichnet, dass** die zueinander parallelen Ebenen (E1; E2) mit Bezug auf eine Längsachse (24) des zu bedruckenden Gegenstandes (03) auf selbiger nacheinander angeordnet sind.

7. Siebdruckvorrichtung nach Anspruch 1 oder 2 oder 3 oder 4 oder 5 oder 6, **dadurch gekennzeichnet, dass** in jedem der Rakelsysteme (04; 06) ein Rakeldruck und/oder eine Rakelposition und/oder eine Rakelgeschwindigkeit individuell eingestellt sind.

8. Verfahren zur Verwendung einer Siebdruckvorrichtung nach mindestens einem der Ansprüche 1 bis 7, **dadurch gekennzeichnet, dass** die Siebdruckvorrichtung zum Bedrucken von mindestens einem jeweils als ein Hohlkörper (03) oder Rundkörper (03) ausgebildeten Gegenstand (03) verwendet wird.

9. Verfahren nach Anspruch 8, **dadurch gekennzeichnet, dass** der mindestens eine zu bedruckende Gegenstand (03) zuerst zumindest in seiner Kontur vermessen wird, wonach dann in Abhängigkeit vom Messergebnis die jeweilige Bewegungsbahn (21) der jeweiligen Rakel (07; 08) eines jeden Rakelsystems (04; 06) jeweils in einem Programm festgelegt und der betreffende Roboter (09; 11) entsprechend dieser programmtechnischen Festlegung von der Steuereinheit gesteuert wird.

10. Verfahren nach Anspruch 8 oder 9, **dadurch gekennzeichnet, dass** die jeweilige Rakel (07; 08) eines jeden Rakelsystems (04; 06) bei einem ungeraden oder unstetigen Konturverlauf des zu bedruckenden Gegenstandes (03) nur an ausgewählten Positionen eines aufzutragenden Druckbildes an die Siebdruckschablone (01) angestellt und über diese Siebdruckschablone (01) streichend angeordnet wird.

11. Verfahren nach Anspruch 8 oder 9 oder 10, **dadurch gekennzeichnet, dass** die jeweiligen Rakel (07; 08) unterschiedlicher Rakelsysteme (04; 06) in dem Druckprozess jeweils wechselweise oder zeitversetzt eingesetzt werden.

12. Lineardruckmaschine oder Rundtischdruckmaschine jeweils mit mindestens einer Siebdruckvorrichtung jeweils nach mindestens einem der Ansprüche 1 bis 7 und jeweils mit einem Transportsystem, wobei der mindestens eine zu bedruckende Gegenstand (03) jeweils in dem Transportsystem gelagert ist und mittels des Transportsystems durch die Druckmaschine geführt wird, wobei der betreffende zu bedruckende Gegenstand (03) im Druckprozess von dem Transportsystem zumindest kurzzeitig an der Siebdruckschablone (01) der betreffenden in der Druckmaschine angeordneten Siebdruckvorrichtung angeordnet ist.

13. Lineardruckmaschine oder Rundtischdruckmaschine nach Anspruch 12, **dadurch gekennzeichnet, dass** der zu bedruckende Gegenstand (03) im Druckprozess von dem Transportsystem unterhalb der Siebdruckschablone (01) der betreffenden in der Druckmaschine angeordneten Siebdruckvorrichtung angeordnet ist.

14. Lineardruckmaschine oder Rundtischdruckmaschine nach Anspruch 12 oder 13, **dadurch gekennzeichnet, dass** die jeweilige Basis (14; 16) des betreffenden Roboters (09; 11) jeweils an einem Montagerahmen (17) der Lineardruckmaschine oder der Rundtischdruckmaschine ortsfest angeordnet ist.

15. Verfahren zur Verwendung einer Lineardruckmaschine oder Rundtischdruckmaschine nach Anspruch 12 oder 13 oder 14, **dadurch gekennzeichnet, dass** die in der Lineardruckmaschine oder in der Rundtischdruckmaschine angeordnete Siebdruckvorrichtung in einem industriellen Druckprozess zum Bedrucken von Massenartikeln verwendet wird und/oder dass in der Lineardruckmaschine oder in der Rundtischdruckmaschine von der betreffenden Siebdruckvorrichtung sequentiell zwischen 300 und 600 Gegenstände (03) pro Minute bedruckt werden.

## Claims

1. A screen-printing device having a screen-printing stencil (01), wherein at least two doctor blade systems (04; 06) respectively acting on this screen-printing stencil (01) are provided, wherein in a same printing process the at least two doctor blade systems (04; 06) are arranged respectively applying printing ink to an object (03) to be printed, wherein each of these doctor blade systems (04; 06) respectively has at least one doctor blade (07; 08), wherein one is arranged to sweep over each of these doctor blade systems (04; 06) via the screen-printing stencil (01), wherein each of these doctor blade systems (04; 06) is individually controlled by a control unit, **characterized in that** the at least one doctor blade (07; 08) of each of these doctor blade systems (04; 06) is respectively moved by a robot (09; 11), wherein a respective at least two-dimensional motion path (21) of the respective doctor blade (07; 08) of each doctor blade system (04; 06) is respectively freely programmed and established by the controller of the relevant robot (09; 11), wherein the robots (09; 11) are each parallel arm robots with rod kinematics.

2. The screen-printing device according to claim 1, **characterized in that** the respective motion path (21) of the respective doctor blade (07; 08) of each doctor blade system (04; 06) is established depending on a contour of the object (03) to be printed with this screen-printing device.

3. The screen-printing device according to claim 1 or 2, **characterized in that** the screen-printing stencil (01) is configured as a flat screen-printing stencil and/or is enclosed in a stationary frame (02).

4. The screen-printing device according to claim 1 or 2 or 3, **characterized in that** the robots (09; 11) each have several arms (12; 13), wherein the arms (12; 13) of the respective robot (09; 11) are respectively connected by means of hinges to a same base (14; 16), wherein the relevant base (14; 16) of the respective robot (09; 11) is respectively arranged above the moving parts of the relevant robot (09; 11) and the arms (12; 13) respectively extend downward from the relevant base (14; 16), wherein the lower ends of these arms (12; 13) for their part are connected to a platform (18; 19) that is smaller compared to the respective base (14; 16), wherein the at least one doctor blade (07; 08) of each of the respective doctor blade systems (04; 06) acting on the screen-printing stencil (01) is respectively connected to the respective platform (18; 19) moved by the relevant arms (12; 13), whereby at least one motor (22; 23) controlled by the control unit is respectively arranged as a drive for the movement to be executed only in the relevant base (14; 16) by at least one of the arms (12; 13) of the respective robot (09; 11).

5. The screen-printing device according to claim 1 or 2 or 3 or 4, **characterized in that** the respective at least one doctor blade (07; 08) is respectively guided by each of the doctor blade systems (04; 06) on a plane (E1; E2), wherein these planes (E1; E2) are spaced apart from one another and arranged parallel to one another.

6. The screen-printing device according to claim 5, **characterized in that**, with respect to a longitudinal axis (24) of the object (03) to be printed, the planes (E1; E2) parallel to each other are arranged one after the other on the same longitudinal axis.

7. The screen-printing device according to claim 1 or 2 or 3 or 4 or 5 or 6, **characterized in that** a doctor blade pressure and/or a doctor blade position and/or a doctor blade speed are individually set in each of the doctor blade systems (04; 06).

8. A method for using a screen-printing device according to at least one of claims 1 to 7, **characterized in that** the screen-printing device is used to print at least one respective object (03) respectively configured as a hollow body (03) or round body (03).

9. The method according to claim 8, **characterized in that** the at least one object (03) to be printed is first measured at least in its contour, after which then, depending on the measurement result, the respective motion path (21) of the respective doctor blade (07; 08) of each doctor blade system (04; 06) is respectively established in a program and the relevant robot (09; 11) is controlled by the control unit according to the programmatic establishment.

10. The method according to claim 8 or 9, **characterized in that**, in the event of an uneven or unsteady contour profile of the object to be printed (03), the respective doctor blade (07; 08) of each doctor blade system (04; 06) is only thrown on at selected positions of a printed image to be applied to the screen-printing stencil (01) and arranged to sweep over this screen-printing stencil (01).

11. The method according to claim 8 or 9 or 10, **characterized in that** the respective doctor blades (07; 08) of different doctor blade systems (04; 06) are respectively used alternately or in staggered manner in the printing process.

12. A linear printing press or rotary table printing machine, in each case having at least one screen-printing device, in each case according to at least one of claims 1 to 7 and in each case having a transport system, wherein the at least one object (03) to be printed is respectively stored in the transport system and is guided by means of the transport system through the printing press, wherein the relevant object (03) to be printed in the printing process is arranged at least for a short period at the screen-printing stencil (01) of the relevant screen-printing device arranged in the printing press by the transport system.

13. The linear printing press or rotary table printing machine according to claim 12, **characterized in that** the object (03) to be printed in the printing process is arranged by the transport system below the screen-printing stencil (01) of the relevant screen-printing device arranged in the printing press.

14. The linear printing press or rotary table printing machine according to claim 12 or 13, **characterized in that** the respective base (14; 16) of the relevant robot (09; 11) is respectively arranged stationarily on a mounting frame (17) of the linear printing press or rotary table printing machine.

15. A method for using a linear printing press or rotary table printing machine according to claim 12 or 13 or 14, **characterized in that** the screen-printing device arranged in the linear printing press or rotary table printing machine is used in an industrial printing process to print mass-produced items and/or that between 300 and 600 objects (03) per minute are printed sequentially in the linear printing press or rotary table printing machine by the relevant screen-printing device.

## Revendications

1. Dispositif de sérigraphie avec un pochoir de sérigraphie (01), dans lequel sont prévus au moins deux systèmes de racles (04 ; 06) qui agissent respectivement sur ce pochoir de sérigraphie (01), dans lequel les au moins deux systèmes de racles (04 ; 06) sont agencés en appliquant respectivement des couleurs d'impression sur un objet (03) à imprimer dans un même processus d'impression, dans lequel chacun de ces systèmes de racles (04 ; 06) présente respectivement au moins une racle (07 ; 08), dans lequel une chacune de ces racles (07 ; 08) est agencée de façon à caresser par-dessus le pochoir de sérigraphie (01), dans lequel chacun de ces systèmes de racles (04 ; 06) est respectivement commandé individuellement par une unité de commande, **caractérisé en ce que** la au moins une racle (07 ; 08) de chacun de ces systèmes de racles (04 ; 06) est respectivement déplacée par un robot (09 ; 11), dans lequel une bande de déplacement (21) respective au moins bidimensionnelle de la racle (07 ; 08) respective d'un chaque système de racle (04 ; 06) est respectivement programmée librement et fixée par la commande du robot (09 ; 11) concerné, dans lequel les robots (09 ; 11) sont respectivement conçus en tant que robots à bras parallèle avec cinématique de tiges.

2. Dispositif de sérigraphie selon la revendication 1, **caractérisé en ce que** la bande de déplacement (21) respective de la racle (07 ; 08) respective d'un chaque système de racle (04 ; 06) est fixée en fonction d'un contour de l'objet (03) à imprimer avec ce dispositif de sérigraphie.

3. Dispositif de sérigraphie selon la revendication 1 ou 2, **caractérisé en ce que** le pochoir de sérigraphie (01) est conçu en tant que pochoir de tamis d'impression plat et/ou dans un cadre (02) agencé de façon stationnaire.

4. Dispositif de sérigraphie selon la revendication 1 ou 2 ou 3, **caractérisé en ce que** les robots (09 ; 11) présentent respectivement plusieurs bras (12 ; 13), dans lequel les bras (12 ; 13) du robot (09 ; 11) respectif sont respectivement raccordés à une même base (14 ; 16) au moyen d'articulations, dans lequel la base (14 ; 16) concernée du robot (09 ; 11) respectif est respectivement agencée au-dessus des pièces se déplaçant du robot (09 ; 11) concerné et les bras (12 ; 13) s'étendent respectivement vers le bas depuis la base (14 ; 16) concernée, dans lequel les extrémités inférieures de ces bras (12 ; 13) sont de leur côté raccordées à une plate-forme (18 ; 19) plus petite comparé à la base (14 ; 16) respective, dans lequel la au moins une racle (07 ; 08) de chacun des systèmes de racles (04 ; 06) qui agissent respectivement sur le pochoir de sérigraphie (01) est raccordée à la plate-forme (18 ; 19) respective déplacée respectivement par les bras (12 ; 13) concernés, dans lequel, en tant qu'entraînement pour le déplacement à exécuter par au moins un des bras (12 ; 13) du robot (09 ; 11) respectif, au moins un moteur (22 ; 23) commandé par l'unité de commande est respectivement agencé uniquement dans la base (14 ; 16) concernée.

5. Dispositif de sérigraphie selon la revendication 1 ou 2 ou 3 ou 4, **caractérisé en ce que** la au moins une racle (07 ; 08) respective de chacun des systèmes de racles (04 ; 06) est respectivement guidée dans un plan (E1 ; E2), dans lequel ces plans (E1 ; E2) sont espacés les uns des autres et agencés en parallèle les uns des autres.

6. Dispositif de sérigraphie selon la revendication 5, **caractérisé en ce que** les plans (E1 ; E2) parallèles les uns aux autres par rapport à un axe longitudinal (24) de l'objet (03) à imprimer sont agencés sur le même les uns derrière les autres.

7. Dispositif de sérigraphie selon la revendication 1 ou 2 ou 3 ou 4 ou 5 ou 6, **caractérisé en ce que** dans chacun des systèmes de racles (04 ; 06) sont individuellement réglées une pression de racle et/ou une position de racle et/ou une vitesse de racle.

8. Procédé d'utilisation d'un dispositif de sérigraphie selon au moins l'une des revendications 1 à 7, **caractérisé en ce que** le dispositif de sérigraphie est utilisé pour imprimer au moins un objet (03) respectivement conçu en tant que corps creux (03) ou corps rond (03).

9. Procédé selon la revendication 8, **caractérisé en ce que** le au moins un objet (03) à imprimer est d'abord mesuré au moins dans son contour, après quoi la bande de déplacement (21) respective de la racle (07 ; 08) respective d'un chaque système de racle (04 ; 06) est ensuite respectivement fixée dans un programme en fonction du résultat mesuré et le robot (09 ; 11) concerné est commandé par l'unité de commande en fonction de cette fixation effectuée par voie de programmation.

10. Procédé selon la revendication 8 ou 9, **caractérisé en ce que** la racle (07 ; 08) respective d'un chaque système de racle (04 ; 06), lors d'un déroulement de contour non rectiligne ou discontinu de l'objet (03) à imprimer, est utilisée au niveau du pochoir de sérigraphie (01) uniquement en des positions sélectionnées d'une image d'impression à appliquer et est agencée de façon à caresser par-dessus ce pochoir de sérigraphie (01).

11. Procédé selon la revendication 8 ou 9 ou 10, **caractérisé en ce que** les racles (07 ; 08) respectives de différents systèmes de racles (04 ; 06) sont utilisées dans le processus d'impression respectivement en alternance ou en différé.

12. Machine à imprimer linéaire ou machine à imprimer à table circulaire avec respectivement un dispositif de sérigraphie respectivement selon au moins l'une des revendications 1 à 7 et avec respectivement un système de transport, dans lequel le au moins un objet (03) à imprimer est respectivement monté dans le système de transport et guidé au travers de la machine à imprimer au moyen du système de transport, dans laquelle l'objet (03) à imprimer concerné dans le processus d'impression est agencé par le système de transport au moins brièvement au niveau du pochoir de sérigraphie (01) du dispositif de sérigraphie concerné agencé dans la machine à imprimer.

13. Machine à imprimer linéaire ou machine à imprimer à table circulaire selon la revendication 12, **caractérisée en ce que** l'objet (03) à imprimer dans le processus d'impression est agencé par le système de transport en-dessous du pochoir de sérigraphie (01) du dispositif de sérigraphie concerné agencé dans la machine à imprimer.

14. Machine à imprimer linéaire ou machine à imprimer à table circulaire selon la revendication 12 ou 13, **caractérisée en ce que** la base (14 ; 16) respective du robot (09 ; 11) concerné est respectivement agencée au niveau d'un cadre de montage (17) de la machine à imprimer linéaire ou de la machine à imprimer à table circulaire.

15. Procédé d'utilisation d'une machine à imprimer linéaire ou d'une machine à imprimer à table circulaire selon la revendication 12 ou 13 ou 14, **caractérisé en ce que** le dispositif de sérigraphie agencé dans la machine à imprimer linéaire ou dans la machine à imprimer à table circulaire est utilisé dans un processus d'impression industriel pour imprimer des articles en série et/ou **en ce qu'**entre 300 et 600 objets (03) sont imprimés par minute de façon séquentielle par le dispositif de sérigraphie concerné dans la machine à imprimer linéaire ou dans la machine à imprimer à table circulaire.
